# EUROPÄISCHE PATENTSCHRIFT

(11) **EP 1 388 155 B1**
(45) Veröffentlichungstag und Bekanntmachung des Hinweises auf die Patenterteilung: **22.11.2006**
(21) Anmeldenummer: 02742747.5
(22) Anmeldetag: 15.05.2002
(51) Int. Cl.: H01H 13/56, H01H 13/58

(54) **BEDIENEINRICHTUNG FÜR EINEN ELEKTRISCHEN SCHALTER MIT EINEM VERSENKBAREN BEDIENKNOPF**
OPERATING DEVICE FOR AN ELECTRIC SWITCH COMPRISING A PUSH-BUTTON
DISPOSITIF DE COMMANDE POUR COMMUTATEUR ELECTRIQUE POURVU D'UN BOUTON-POUSSOIR ENFON ABLE

(30) Priorität: 15.05.2001 DE 10123536
(43) Veröffentlichungstag der Anmeldung: 11.02.2004
(73) Patentinhaber: Methode Electronics Inc., 55435 Gau-Algesheim (DE)
(72) Erfinder: RUEGENBERG, Roland, 55566 Bad Sobernheim (DE)
(74) Vertreter: von Puttkamer, Nikolaus
(86) Internationale Anmeldenummer: PCT/DE2002/001740
(87) Internationale Veröffentlichungsnummer: WO 2002/093602

(56) Entgegenhaltungen:
- US-A- 3 721 789
- US-A- 3 852 546
- US-A- 5 967 301
- US-A- 5 991 149

## Beschreibung

Die Erfindung bezieht sich auf eine Bedieneinrichtung für einen versenkbaren Bedienknopf mit einer Riegeleinrichtung zum axialen Ver- und Entriegeln des federnd ausschiebbaren Bedienknopfes mittels einer Kulissenführung insbesondere für einen Drehschalter eines Fahrzeugs.

Es ist üblich, Drehknöpfe z.B. zur Einstellung der Helligkeit der von Leuchtinstrumente im Instrumentenboard zu versenken und durch einfachen Tastendruck aus ihrer Normalstellung zu lösen, um den Bedienknopf betätigen zu können. Danach wird der Knopf durch einfaches Eindrücken wieder versenkt und in dieser Stellung verriegelt, um eine ungewollte Betätigung und Verstellung zu erschweren.

Üblicherweise sind derartige Einrichtungen z.B. nach der DE 4330502 A mit einem stationären Kulissenteil versehen, in dessen Herzkurve ein mit dem federnd vorgespannten Bedienknopf verbundener, seitlich auslenkbarer Kulissenzapfen derart eingreift, daß die axiale Lage des Bedienknopfes durch einfaches Eindrücken zwischen zwei unterschiedlichen Hubstellungen zyklisch wechselt. Sämtliche Anschläge und Führungen sind hier am Gehäuse ausgebildet, das entsprechend komplex und stabil gestaltet sein muß.

Dokument US-A-5 967 301 offenbart eine Bedieneinrichtung gemäß dem Oberbegriff des Anspruchs 1.

Der Erfindung liegt die Aufgabe zugrunde, die Riegelsicherheit zu erhöhen und die Lagerung der beweglichen Teile der Bedieneinrichtung zu verbessern.

Diese Aufgabe wird durch die im Kennzeichen des Anspruchs 1 angegebenen Merkmale gelöst.

Derartige rotatorische Kulissenantriebe sind an sich bei schrittweise zyklisch die Schaltstellung wechselnden Drucktastenschaltern bekannt, wobei die eigentliche Verstellung des Schalters unmittelbar durch ein- oder mehrfaches Eindrücken des Druckknopfes bewirkt wird. Dabei wird ein drehbares Kulissenteil schrittweise definiert verdreht. Dieses ist kinematisch mit aktiven Schaltelementen verbunden. In den verschiedenen Drehstellungen des Kulissenteils können so unterschiedliche Schaltstellungen realisiert werden.

Die Verwendungen eines solchen Antriebs für eine bloße Verund Entriegelung nach der Erfindung hat den Vorteil, daß entlang der Kreisbahn an den stationären Kulissenflächen eine Vielzahl von Abstützstellen geschaffen werden kann, an denen sich die multiplen, dem Druckknopf zugeordneten Kulissenelemente auf breiter Basis mit entsprechend hoher Vorspannung abstützen. Dadurch wird der Druckknopf in seiner Höhlenlage und seiner axialen Winkellage sicher fixiert, ohne daß dafür eine genaue Führung im Gehäuse erforderlich ist. Seitliches Kippen des Druckknopfes wird zuverlässig vermieden. Die Knopfaußenseite kann ohne Seitenversatz genau in einer Öffnung des Instrumentenboards zentriert gehalten werden. Durch die großen Stütz- und Gleitflächen des Kulissenantriebs können Werkstoffe von geringerer Festigkeit und besseren Gleiteigenschaften eingesetzt werden.

Vorteilhafte Weiterbildungen der Erfindung ergeben sich aus den in den Ansprüchen 2 bis 5 gekennzeichneten Merkmalen.

Durch die Weiterbildung nach Anspruch 2 wird der Druckkopf kippsicher fixiert.

Die Weiterbildungen nach den Ansprüchen 3 und 4 ergeben eine einfache, stabile und einfach erzeugbare Bauform, wobei ein inneres Formteil aus zwei quer zur Achsrichtung geteilten Formeinsetzen gebildet werden kann.

Mit den Merkmalen des Anspruchs 5 kann sich der Druckknopf im ausgeschobenen Zustand unter Vorspannung in einer definierten Höhenlage am Instrumentenboard spielfrei abstützen, ohne daß dazu eine das Gehäuses am Instrumentenboard präzise fixiert sein muß. Dadurch vereinfacht sich die Gestaltung der Bedieneinrichtung und deren Montage im Instrumentenboard. Dieses Vorgehen wird dadurch begünstigt, daß der Druckknopf in seiner eingedrückten Stellung mit Hilfe der multiplen Kulissenelemente besonders sicher verankert werden kann, so daß die Gefahr einer unabsichtlichen Entriegelung mit auseinander schleudernden Einzelteilen vernachlässigbar ist.

Ein Ausführungsbeispiel der Erfindung ist in der Zeichnung dargestellt und wird im folgenden näher erläutert. Es zeigen:
- Figur 1: Einen Längsschnitt durch eine Bedieneinrichtung mit zirkulär verteilten Kulissenelementen,
- Figur 2: schematisiert eine partielle Abwicklung der Kulissenelemente nach Figur 1 in verschiedenen Stellungen eines Bewegungszyklus.

Nach Figur 1 weist eine Bedieneinrichtung 1 eine zentralen, axial fixierten Rotor 2 zum Antreiben eines nicht dargestellten darunter liegenden Drehinstruments auf. Der Rotor ist mit äußeren Längsnuten 3 versehen, in die ein haubenartiger Druckknopf 4 mit zumindest einem nach innen ragenden Mitnehmer 5 axial verschiebbar und verdrehsicher eingreift. Auf der unteren Seite des Druckknopfes 4 ist eine Vielzahl von axial vorstehenden, zirkulär verteilten, nach außen weisenden Rasthaken 6 angebracht, auf denen ein Riegelring 7 axial fixiert und drehbar gelagert ist.

Der Rotor 2 ist in einem zylinderartigen Gehäuse 8 aufgenommen, an dessen Innenwand umlaufend verteilte Längsstege 9 ausgeformt sind, die in einem Mittelabschnitt als feste Kulissenelemente 10 eines rotatorischen Kulissenantriebs ausgebildet sind. Der Riegelring 7 weist in zirkulärer Verteilung nach außen abstehende nockenartige bewegliche Kulissenelemente 11 auf, die zwischen die festen Kulissenelemente 10 eingreifen und zusammen mit diesen den Kulissenantrieb bilden. Die Längsstege 9 sind im Mittelabschnitt unterbrochen und geben eine ringförmige Umlaufbahn 16 für die beweglichen Kulissenelemente 11 frei. An einem unteren Boden 12 des Gehäuses 8 ist eine umlaufende Kurvenbahn mit nach oben ragenden Nocken 13 ausgeformt. Der Rotor 2 ist in dieser Höhe verdrehsicher und axial verschiebbar von einem Rastring 14 mit nach unten ragenden Rastnocken 15 umgeben, die zwischen die Nocken 13 ratschenartig eingreifen. Zwischen dem unteren Rastring 14 und den oberen Rasthaken 6 ist eine Spiraldruckfeder 23 verspannt, die den Rastring 14 nach unten und den Druckknopf 4 nach oben mit einem kragenartigen Anschlag 20 gegen eine Anschlagschulter 22 eines strichpunktiert angedeuteten Instrumentenboards 21 drückt.

In der gezeigten Stellung ist der Druckknopf 4 aus der strichpunktiert angedeuteten versenkten Riegelstellung in eine Bedienstellung herausgeschoben, in der er von Hand erfasst und verdreht werden kann. Diese Verdrehung wird - unter dem Ratscheneffekt des Rastrings 14 - auf den Rotor 2 und von diesem z.B. auf ein nicht dargestelltes Drehpotentiometer zur Einstellung einer Leuchtstärke übertragen. Anschließend kann der Druckknopf 4 unter Mitnahme des zirkulär fixierten Riegelrings 7 in den Bereich der Umlaufbahn 16 verschoben werden.

Nach Figur 2 weisen die einander zugewandten Stirnseiten der Längsstege 9 Auflaufschrägen 17 auf, die an entsprechende Gegenschrägen der trapezförmigen beweglichen Kulissenelemente 11 des Riegelrings 7 derart abgestimmt sind, daß diese beim Andrücken an die Auflaufschrägen 17 in die gleiche Richtung verschoben werden. Dabei sind die oberhalb der Umlaufbahn 16 angeordneten Längsstege 9 zu den unteren soweit versetzt und auf Lücke angeordnet, daß die beweglichen Riegelelemente 11 durch abwechselndes Drücken und Loslassen des Druckknopfes 4 sicher in den Eingriffsbereich des jeweils nächsten festen Riegelelements 10 weitergedreht werden.

Zwischen den oberen Längsstegen 9 sind abwechselnd schmalere und breitere Kanäle 18 als die beweglichen Kulissenelemente 11 freigelassen, die in den breiteren in die obere Bedienstellung verschiebbar sind und die an den schmaleren in der Riegelstellung 19 verharren können. Dabei sind die verschiedenen Zwischenstellungen durch die strichpunktierten Kulissenelemente 11 markiert, deren Bewegungsbahn durch die Bewegungspfeile angedeutet ist.

### Bezugszeichen

- 1: Bedieneinrichtung
- 2: Rotor
- 3: Längsnut
- 4: Druckknopf
- 5: Mitnehmer
- 6: Rasthaken
- 7: Riegelring
- 8: Gehäuse
- 9: Längssteg
- 10: festes Kulissenelement
- 11: bewegliches Kulissenelement
- 12: Boden
- 13: Nocken
- 14: Rastring
- 15: Rastnocken
- 16: Umlaufbahn
- 17: Auflaufschräge
- 18: Kanal
- 19: Riegelstellung
- 20: Anschlag
- 21: Instrumentenboard
- 22: Anschlagschulter
- 23: Spiraldruckfeder

## Patentansprüche

1. Bedieneinrichtung (1) mit einen versenkbaren Bedienknopf (4) mit einer Riegeleinrichtung zum axialen Ver- und Entriegeln des federnd ausschiebbaren Bedienknopfes (4) mittels einer Kulissenführung insbesondere für einen Drehschalter eines Fahrzeugs, wobei
die Kulissenführung als vielzahniger umlaufender Kulissenantrieb ausgebildet ist, und wobei
ein Gehäuse (8) der Bedieneinrichtung (1) und ein axial fixierter und drehbar gelagerter Riegelring (7) wechselseitig angeordnete, umlaufend verteilte Kulissenelemente (10 und 11) aufweisen, in denen der Bedienknopf (4) axial verriegelbar ist, **dadurch gekennzeichnet dass** der Riegelring am Bedienknopf axial fixiert und drehbar gelagert ist.

2. Bedieneinrichtung nach Anspruch 1,
**dadurch gekennzeichnet, daß** der Riegelring (7) zumindest drei der gleichmäßig an seinem Umfang verteilten beweglichen Kulissenelemente (11) aufweist, die sich in der Riegelstellung an den festen Kulissenelementen (10) des Gehäuses (8) abstützen.

3. Bedieneinrichtung nach Anspruch 1 oder 2,
**dadurch gekennzeichnet, daß** die festen Kulissenelemente (10) an einer im wesentlichen hohlzylindrischen Wand des Gehäuses (8) radial nach innen weisend angesetzt sind und
daß die beweglichen Kulissenelemente (11) des Riegelrings (7) nach außen radial abstehen und in die festen Kulissenelemente (10) eingreifen.

4. Bedieneinrichtung nach Anspruch 1, 2 oder 3,
**dadurch gekennzeichnet, daß** die festen Kulissenelemente (10) aus oberen Längsstegen (9) und zu diesen versetzten unteren Längsstegen (9) mit einander zugewandten stirnseitigen Auflaufschrägen (17) gebildet sind und daß die Breite der oberen Längsstege (9) jeweils der Breite von zwischen den unteren Längsstegen (9) ausgebildeten Kanälen (18) und umgekehrt entspricht.

5. Bedieneinrichtung nach einem der vorhergehenden Ansprüche,
**dadurch gekennzeichnet, daß** die festen Kulissenelemente (10) des Gehäuses (8) bis zu einem äußeren Gehäuserand der hohlzylindrischen Wand durchgehend verlaufen,
daß die Bedieneinrichtung (1) im veriegelten Zustand in einen Montageplatz eines Instrumentenboards (21) einsetzbar ist und daß der axial federnd gelagerte Bedienkonopf (4) in der entriegelten Stellung mit einem kragenartigen Anschlag (20) gegen eine Anschlagschulter (22) des Instrumentenboards (21) drückbar ist.

## Claims

1. An operating device having a retracting control button (4) with a locking device for axially locking and unlocking the spring-loaded extensible control button (4) by means of a link guide, especially for a rotary switch of a vehicle, wherein the link guide is constructed as a multi-toothed, rotary link drive, and wherein a housing (8) of the operating device (1) and an axially fixed and pivoted locking ring (7) comprise link elements (10 and 11) that are reciprocally arranged and circumferentially distributed, in which the control button (4) can be axially locked,
**characterised in that** the locking ring is axially fixed and pivoted on the control button.

2. An operating device according to Claim 1,
**characterised in that** the locking ring (7) comprises at least three of the movable link elements (11) which are evenly distributed over its circumference and are supported on the fixed link elements (10) of the housing (8) in the locking position.

3. An operating device according to Claim 1 or 2,
**characterised in that** the fixed link elements (10) are affixed to an essentially hollow cylindrical wall of the housing (8) and point radially inwards
and **in that** the movable link elements (11) of the locking ring (7) protrude radially outwards and engage in the fixed link elements (10).

4. An operating device according to Claim 1, 2 or 3,
**characterised in that** the fixed link elements (10) are formed from upper longitudinal bars (9) and lower longitudinal bars (9) offset thereto which have mutually facing bevelled ends (17)
and **in that** the width of the upper longitudinal bars (9) in each case corresponds to the width of channels (18) constructed between the lower longitudinal bars (9) and vice versa.

5. An operating device according to one of the preceding Claims,
**characterised in that** the fixed link elements (10) of the housing (8) extend continuously to an outer housing edge of the hollow cylindrical wall,
**in that** the operating device (1) in the locked condition can be inserted into a mounting location of an instrument panel (21)
and **in that** the axially spring-loaded mounted control button (4) in the unlocked position can be pressed by a collar-type stop (20) against a stop shoulder (22) of the instrument panel (21).

## Revendications

1. Dispositif de commande (1) avec un bouton-poussoir enfonçable (4), avec un dispositif de verrouillage pour obtenir le blocage et la libération du bouton-poussoir (4) coulissant sous l'effet d'un ressort à l'aide d'un guide de coulisse, en particulier pour un commutateur de véhicule, dans lequel
le guide de coulisse est constitué par une transmission à coulisse rotative à dents multiples, et dans lequel
un boîtier (8) du dispositif de commande (1) et une bague de verrouillage (7) fixe en position axiale et montée tournante, comportent des éléments de coulisse (10) et (11) disposés en alternance, répartis sur le pourtour, dans lesquels le bouton-poussoir (4) peut être verrouillé en direction axiale,
**caractérisé en ce que** la bague de verrouillage est montée fixe dans la direction axiale mais avec possibilité de rotation sur le bouton-poussoir.

2. Dispositif de commande selon la revendication 1,
**caractérisé en ce que** la bague de verrouillage (7) présente au moins trois éléments de coulisse mobiles (11) répartis uniformément sur sa périphérie, qui, en position de verrouillage, viennent en appui sur les éléments de coulisse fixes (10) du boîtier (8).

3. Dispositif de commande selon la revendication 1 ou 2,
**caractérisé en ce que** les éléments de coulisse fixes (10) sont disposés sur une paroi essentiellement en forme de cylindre creux du boîtier (8), en étant dirigés radialement vers l'intérieur et
que les éléments de coulisse mobiles (11) de la bague de verrouillage (7) sont dirigés radialement vers l'extérieur et s'engrènent dans les éléments de coulisse fixes (10).

4. Dispositif de commande selon la revendication 1, 2 ou 3,
**caractérisé en ce que**, les éléments de coulisse fixes (10) sont constitués par des nervures longitudinales supérieures (9) et des nervures longitudinales inférieures (9) décalées par rapport à celles-ci, présentant à leurs extrémités respectives se faisant face, des chanfreins (17), et que la largeur des nervures supérieures (9) correspond à la largeur respective des canaux (18) formés entre chacune des nervures inférieures (9) et réciproquement.

5. Dispositif de commande selon l'une des revendications précédentes,
**caractérisé en ce que**, les éléments de coulisse fixes (10) du boîtier (8) s'étendent d'une pièce jusqu' à un bord extérieur de la paroi cylindrique creuse,
que le dispositif de commande (1) en position verrouillée, peut être monté dans un logement d'un tableau de bord (21) et que le bouton-poussoir (4) monté sur ressort en direction axiale, en position déverrouillée, prend appui avec une butée (20) en forme de collet contre un épaulement (22) formant butée du tableau de bord (21).
